# EUROPÄISCHE PATENTSCHRIFT

(11) **EP 1 333 126 B1**
(45) Veröffentlichungstag und Bekanntmachung des Hinweises auf die Patenterteilung: **16.04.2008**
(21) Anmeldenummer: 02025373.8
(22) Anmeldetag: 14.11.2002
(51) Int. Cl.: E03C 1/18

(54) **Küchenspülbecken mit Arbeitsplatte**
Sink with working surface
Evier avec surface de travail

(30) Priorität: 01.02.2002 DE 20201521 U
(43) Veröffentlichungstag der Anmeldung: 06.08.2003
(73) Patentinhaber: SIEMATIC MÖBELWERKE GMBH & CO., 32584 Löhne (DE)
(72) Erfinder: Siekmann, Ulrich-Wilhelm, 32584 Löhne (DE)
(74) Vertreter: Elbertzhagen, Otto

(56) Entgegenhaltungen:
- DE-U- 9 319 156
- DE-U- 20 112 169
- GB-A- 2 155 784
- US-A- 4 689 840

## Beschreibung

Die Erfindung betrifft ein Küchenspülbecken nach dem Oberbegriff des Anspruchs 1.

Aus GB-A-2 155 784 ist eine Spüle mit einem Spülbecken und einer außerhalb des Spülbeckens angeordneten Abwurföffnung bekannt. Die Abwurföffnung ist für Küchenabfälle geeignet, die von einer zur Abwurföffnung benachbarten Arbeitsfläche direkt in die Abwurföffnung geschoben werden können. Damit kein Spülwasser in die Abwurföffnung gelangt, ist die Arbeitsfläche oberhalb des Abflusses des Spülbeckens angeordnet und weist die Abwurföffnung eine gegenüber der Arbeitsfläche erhöhte Ummantelung auf. Nachteilig an dieser bekannten Einrichtung ist, daß insb. bei Vorsehen der Ummantelung um die Abwurföffnung herum das Reinigen des Spülbekkens und das Entsorgen des Abfalls erschwert werden, da Reste an der Ummantelung hängen bleiben können.

Ausgehend von diesem Stand der Technik liegt der Erfindung die Aufgabe zugrunde, ein Küchenspülbecken der als bekannt vorausgesetzten Art so auszubilden, daß das Abwerfen von Küchenabfällen erleichtert sowie eine einfachere und schnellere Reinigung des Abwurfbereichs ermöglicht wird.

Die Lösung dieser Aufgabe erfolgt durch eine Küchenspülbekken mit den Merkmalen des Anspruchs 1.

Eine derartige Lösung integriert die Abwurföffnung für den Abfall in das Spülbecken und schafft eine besonders einfache und leichte Reinigungsmöglichkeit der Fläche neben der Abwurföffnung. Es kann die Ablagefläche neben der Abwurföffnung leicht und zuverlässig sogar mit einer Handbrause gereinigt werden.

Bevorzugte Ausführungsformen der Erfindung ergeben sich aus den Unteransprüchen.

Nachstehend wird die Erfindung anhand der Zeichnung im einzelnen beschrieben. Es zeigen:
- Figur 1 -: eine perspektivische Ansicht des Küchenspülbeckens ohne Arbeitsplatte bzw. Abdeckung,
- Figur 2 -: die Spüle gemäß Figur 1 mit der aufgelegten Arbeitsplatte.

Das Küchenspülbecken 1 wird von einem umlaufenden Rand le umrahmt. Es besitzt eine von der Frontseite zur Rückseite hin abfallende Bodenteilfläche 1d, die in einer Bodenrinne 1c endet. In der Bodenrinne 1c befindet sich eine Ablauföffnung 1a. In der Rückwand des Beckenbereichs ist eine Überlauföffnung 1b vorgesehen.

Im gemäß Figuren 1 und 2 rechten Bereich ist eine Abwurföffnung 1h vorgesehen, über die Abfall in einen unterhalb des Spülbeckens angeordneten Behälter 3 abgeworfen werden kann. Die Abwurföffnung ist über einen entnehmbaren Deckel 1g verschließbar. Der Rand der Abwurföffnung 1h ist waagerecht und liegt in einer waagerechten Fläche 1f. Sowohl die waagerechte Fläche 1f als auch der Rand der Müllabwurföffnung 1h liegen unterhalb des Niveaus des Spülbeckenrandes 1e, jedoch höher als die Überlauföffnung 1b und höher als die Ablauföffnung 1a. Dies hat zur Folge, daß kein Wasser aus dem gefüllten Beckenbereich in die Müllabwurföffnung 1h eintreten kann, weil diese höher liegt als der maximal mögliche Wasserspiegel.

## Patentansprüche

1. Küchenspülbecken (1) mit einer in dessen Boden angeordneter Ablauföffnung (1a) sowie einer darauf seitlich verlagerbar angeordneten Arbeitsplatte sowie mit einem umlaufenden Spülbeckenrand (1e), wobei eine verschließbare Müllabwurföffnung (1h) vorgesehen ist,
**dadurch gekennzeichnet,**
**daß** es eine Überlauföffnung (1b) aufweist und die Müllabwurföffnung innerhalb des Spülbeckenrandes (1e) vorgesehen ist, deren Rand höher als die Ablauföffnung (1a) und die Überlauföffnung (1b), jedoch niedriger als das Niveau des Spülbeckenrandes (1e) angeordnet ist, wobei der Rand der Müllabwurföffnung (1h) in einer waagerechten Bodenteilfläche (1f) des Küchenspülbeckens (1) angeordnet ist, wobei die Bodenfläche des Küchenspülbeckens (1) teilweise durch einen nach hinten abfallend geneigten Bereich (1d) gebildet ist, welcher an seiner Frontseite bis auf das Niveau des Spülbeckenrandes (1e) ansteigt und daran anschließt.

2. Küchenspülbecken nach Anspruch 1,
**dadurch gekennzeichnet,**
**daß** der Rand der Müllabwurföffnung (1h) waagerecht angeordnet ist.

3. Küchenspülbecken nach Anspruch 1 oder 2,
**dadurch gekennzeichnet,**
**daß** seine Bodenfläche einen rückwärtigen Rinnenbereich (1c) aufweist.

4. Küchenspülbecken nach einem oder mehreren der Ansprüche 1 bis 3,
**dadurch gekennzeichnet,**
**daß** die Müllabwurföffnung (1h) mittels eines Deckels (1g) verschließbar ist.

## Claims

1. Kitchen sink (1) with a waste outlet (1a) in the base thereof as well as a laterally slidably arranged working surface as well as with a surrounding sink edge (1e) wherein a closable waste disposable opening (1h) is provided,
**characterised in that**
it has an overflow opening (1b) and the waste disposal opening is provided inside the sink edge (1e), the edge of which opening is higher than the waste opening (1a) and the overflow opening (1b) but lower than the level of the sink edge (1e), whereby the edge of the waste disposal opening (1h) is arranged in a horizontal partial base surface (1f) of the kitchen sink (1) wherein the base surface of the sink (1) is partially formed by a region sloping towards the back which at its front edge rises to the level of the sink rim (1e) and connects therewith.

2. Kitchen sink according to Claim 1, **characterised in that** the edge of the waste disposal opening (1h) is arranged horizontally.

3. Kitchen sink according to Claim 1 or 2, **characterised in that** its base surface has a rearward channel region (1c).

4. Kitchen sink according to one or more of the Claims 1 to 3, **characterised in that** the waste disposal opening (1h) is closable by means of a cover (1g).

## Revendications

1. Evier de cuisine (1) avec un orifice d'écoulement (la) ainsi qu'un plateau de travail qui, placé sur lui, peut être déplacé latéralement, ainsi qu'avec un bord d'évier périphérique (le), une ouverture d'évacuation d'ordures (1b), qui peut être fermée, étant prévue,
**caractérisé en ce qu'**il présente une ouverture de trop-plein (1b) et que l'ouverture d'évacuation d'ordures est prévue à l'intérieur du bord (le) de l'évier, son bord étant plus élevé que l'orifice d'écoulement (la) et que l'ouverture de trop-plein (1b), mais est situé plus bas que le niveau du bord (le) de l'évier, le bord de l'ouverture d'évacuation d'ordures (1h) étant disposé dans une surface horizontale partielle (1f) du fond de l'évier de cuisine (1), la surface du fond de l'évier de cuisine (1) étant partiellement formée par une zone (1d) en pente descendante vers l'arrière, laquelle monte, sur son côté frontal, jusqu'au niveau du bord (le) de l'évier et s'y raccorde.

2. Evier de cuisine selon la revendication 1,
**caractérisé en ce que**
le bord de l'ouverture d'évacuation d'ordures (1h) est disposé horizontalement.

3. Evier de cuisine selon revendication 1 ou 2,
**caractérisé en ce que**
sa surface de fond présente un zone en forme de canal arrière (1c).

4. Evier de cuisine selon l'une ou plusieurs des revendications 1 à 3,
**caractérisé en ce que**
l'ouverture d'évacuation d'ordures (1h) peut être fermée au moyen d'un couvercle (1g).
